# FASCICULE DE BREVET EUROPEEN

(11) **EP 0 663 434 B1**
(45) Date de publication et mention de la délivrance du brevet: **15.04.1998**
(21) Numéro de dépôt: 94403062.6
(22) Date de dépôt: 30.12.1994
(51) Int. Cl.: C10G 11/05, C10G 11/18

(54) **Procédé de craquage catalytique en lit fluidisé d'une charge d'hydrocarbures, notamment d'une charge à forte teneur en composés azotés basiques**
Verfahren zum katalytischen Cracken von Kohlenwasserstoffen im Wirbelbett, insbesondere von Einsätzen mit hohem basischen Stickstoffgehalt
Fluid catalytic cracking process for hydrocarbon feed, particularly a high basic nitrogen content feed

(30) Priorité: 18.01.1994 FR 9400472
(43) Date de publication de la demande: 19.07.1995
(73) Titulaire: TOTAL RAFFINAGE DISTRIBUTION S.A., 92800 Puteaux (FR)
(72) Inventeur: Bourgogne, Michel, F-76620 Le Havre (FR); Patureaux, Thierry, F-76290 Montivilliers (FR); Boisdron, Nathalie, F-76620 Le Havre (FR)
(74) Mandataire: Jolly, Jean-Pierre

(56) Documents cités:
- EP-A- 0 435 539
- US-A- 3 835 029
- US-A- 4 411 773
- US-A- 4 693 808
- DATABASE WPI Week 2891 Derwent Publications Ltd., London, GB; AN 204749 & JP-A-03 130 236 (ASAHI CHEMICAL IND) , 4 Juin 1991

## Description

La présente invention concerne un procédé de craquage catalytique en lit fluidisé d'une charge d'hydrocarbures, notamment d'une charge à forte teneur en composés azotés basiques.

On sait que, dans l'industrie pétrolière, le craquage catalytique des charges hydrocarbonées a progressivement remplacé, depuis plus de cinquante ans, le craquage thermique. Les lits fixes de catalyseur initialement utilisés ont été rapidement remplacés par des lits mobiles et, notamment, par des lits fluidisés, pour conduire aux procédés maintenant connus sous l'appellation de craquage catalytique en lit fluidisé (en anglais, Fluid Catalytic Cracking, ou encore procédé FCC).

Dans ces procédés, le craquage de la charge est réalisé à une température de l'ordre de 500°C, à une pression voisine de la pression atmosphérique, en l'absence d'hydrogène. Au cours du craquage, le catalyseur se recouvre de coke et d'hydrocarbures lourds, et l'on procède à sa régénération en continu, à l'extérieur du réacteur de craquage. La chaleur résultant de la combustion du coke et des traces d'hydrocarbures restantes en présence d'air ou d'oxygène sert à amener à la température désirée les particules de catalyseur, qui sont recyclées au réacteur.

Les catalyseurs peuvent être de types variés et l'on pourra se référer sur ce point, par exemple, à EP-A-0 206 871.

Ces procédés FCC conduisent à des essences pour automobiles de qualité bien supérieure à celles obtenues par craquage thermique, et avec des rendements beaucoup plus élevés.

Ces procédés sont habituellement mis en oeuvre avec un flux ascendant de particules de catalyseur, mais il en résulte un certain nombre d'inconvénients, dûs au fait que les gaz présents ont tendance à s'élever, alors que les particules de catalyseur, du fait de leur masse, résistent au mouvement ascendant. Il en résulte que le rapport C/O du débit C de catalyseur au débit O de charge à traiter est généralement compris entre 3 et 7, dans les réacteurs actuels, et habituellement voisin de 5.

Plus précisément, dans un réacteur à flux ascendant, les particules de catalyseur ont tendance à redescendre et ce sont la charge à craquer, vaporisée, et le gaz d'entraînement (en anglais, "lift gas") qui soutiennent et entraînent le lit de catalyseur. Il n'est donc pas possible d'accroître librement le débit C du catalyseur, sans risquer de freiner abusivement la montée des particules de catalyseur. Bien évidemment, un tel problème ne se pose pas avec un réacteur à flux descendant.

Ces limitations des réacteurs à flux ascendant (dits encore élévateurs ou, en anglais, "risers") de la technique antérieure, sont particulièrement manifestes dans le cas du craquage de charges à forte teneur en azote basique. Parmi les composés azotés basiques présents dans la charge, on mentionnera notamment la pyridine, la quinoléine, l'acridine, la phénanthridine, l'hydroxyquinoléine, l'hydroxypyridine et leurs dérivés alkylés. Avec de telles charges, la chute du taux de conversion peut atteindre jusqu'à 15 points par rapport à une charge normale. Il est connu, en effet, que l'azote basique se fixe sur les sites actifs du catalyseur, qui sont des sites acides, et altère ainsi les propriétés catalytiques du catalyseur.

De plus, dans les réacteurs à flux ascendant se produit une accumulation de particules au voisinage des parois du réacteur, avec pour conséquence un surcraquage des hydrocarbures à ce niveau, se traduisant par la formation de coke et d'hydrogène, au lieu des produits à haut indice d'octane recherchés, tandis qu'au centre du réacteur, où moins de particules sont présentes, on obtient une conversion insuffisante de la charge.

Par ailleurs, si, globalement, les grains de catalyseur s'élèvent dans le réacteur, certains d'entre eux peuvent localement redescendre. Ce phénomène, connu sous l'appellation anglaise de "back-mixing" (rétro-mélange), se traduit lui aussi par une chute locale de la conversion, puisque les grains qui redescendent sont partiellement désactivés et ont moins d'effet sur la charge que les grains qui s'élèvent. Ce phénomène est d'autant plus gênant que le rapport C/O précédemment mentionné est plus faible.

Pour remédier à ces inconvénients, qui rendent très difficile et peu économique le craquage catalytique des charges à forte teneur en azote basique, il a été proposé de procéder à un hydrotraitement des charges, qui a pour effet de réduire leur teneur en azote basique, mais qui nécessite des pressions et des températures élevées, et qui est par conséquent coûteux.

Il a également été proposé d'utiliser des absorbants solides ou des solvants non miscibles avec la charge, pour en éliminer les composés basiques, mais un tel processus est long et coûteux.

Il en est de même des traitements de la charge avec des additifs acides pour neutraliser les composés à azote basique, et l'on a donc recours, de préférence, à des catalyseurs de craquage, utilisables dans les procédés FCC, qui sont résistants à l'azote basique (voir Nitrogen Resistance of FCC Catalysts, de J.Scherzer et D.P. McArthur, communication présentée au "Katalistiks 7th Annual Cat Cracking Symposium", Venise, Italie, 12-13 Mai 1986).

C'est à ce type de procédé FCC à flux descendant, utilisant un catalyseur de craquage résistant aux composés azotés basiques, que s'intéresse la présente invention et elle vise à permettre le craquage dans de bonnes conditions de charges hydrocarbonées contenant plus de 350 p.p.m. en poids d'azote basique, la teneur en azote basique pouvant atteindre 1300 p.p.m. en poids, voire davantage.

L'invention a également pour but de supprimer ou de limiter, dans un tel procédé, les effets de paroi du réacteur et les rétro-mouvements des particules de catalyseur.

La Demanderesse a établi qu'un tel résultat avantageux peut être obtenu en utilisant conjointement :
- un réacteur, dans lequel la charge à traiter et le lit fluidisé du catalyseur se déplacent, de façon connue en soi, à co-courant et de haut en bas dans le réacteur ;
- des particules d'un catalyseur qui, à l'état d'équilibre, adsorbe à 150°C, sous une pression de 5mbars, une quantité de pyridine inférieure à 250 micromoles/g et, de préférence, inférieure à 50 micromoles/g, et dont la rétention de pyridine, après chauffage à 350°C sous vide, n'excède pas 20%.

L'invention a, par conséquent, pour objet un procédé de craquage catalytique en lit fluidisé d'une charge d'hydrocarbures, notamment d'une charge à forte teneur en composés azotés basiques, dans une zone réactionnelle tubulaire, ce procédé comprenant :
- une étape d'alimentation en particules de catalyseur, au moins en partie régénéré, de la partie supérieure de la zone réactionnelle ;
- une étape d'introduction et de pulvérisation de la charge à traiter dans la partie supérieure de la zone réactionnelle, au-dessous de la zone d'alimentation en catalyseur ;
- une étape de circulation en contact mutuel, dans la zone réactionnelle, du catalyseur et de la charge à traiter, dans des conditions propres à permettre le craquage de la charge ;
- une étape de séparation, à la partie inférieure de la zone réactionnelle, du catalyseur désactivé et des produits de la réaction de craquage ;
- une étape de strippage du catalyseur désactivé ;
- une étape de régénération d'une partie au moins du catalyseur désactivé strippé, dans une zone de régénération ;
- une étape de recyclage du catalyseur régénéré à la partie supérieure de la zone réactionnelle ;
- et une étape de transfert des produits de craquage de la charge hydrocarbonée vers une zone de séparation de ces produits ;
ce procédé étant caractérisé en ce que la charge et le catalyseur circulent de haut en bas et à co-courant dans la zone tubulaire et en ce que l'on utilise un catalyseur, qui, à l'état d'équilibre , à 150 °C, sous une pression de 5 mbars, adsorbe une quantité de pyridine inférieure à 250 micromoles/g et, de préférence, inférieure à 50 micromoles/g, et dont la rétention de pyridine, après chauffage à 350°C sous vide, n'excède pas 20 % et, de préférence, 10 %, de la quantité adsorbée à 150°C.

Comme on le verra ci-après, le procédé conforme à l'invention présente l'avantage de se prêter au craquage dans de bonnes conditions de charges azotées, d'une part, parce que la faible acidité du catalyseur, qui réduit son activité, est compensée par l'augmentation de la température de réaction, rendue possible par l'utilisation d'un réacteur à flux descendant et par l'abaissement du temps de réaction qui en résulte, et, d'autre part, parce que l'augmentation de la température de réaction permet de déplacer vers la désorption l'équilibre adsorption-désorption des molécules basiques sur les sites acides du catalyseur.

En effet, dans un réacteur à flux descendant (dit encore "downer" ou "dropper"), la vitesse de déplacement des particules de catalyseur s'accroît de haut en bas dans le réacteur, à mesure que la réaction de craquage progresse, et, à la sortie de la zone réactionnelle, elle est pratiquement égale à celle des gaz et de l'ordre de 25 m/s, et donc beaucoup plus importante que selon un mode à flux ascendant.

Le débit de catalyseur utilisé pourra avantageusement être accru, ce qui augmentera le nombre des sites actifs. Le rapport de la masse de catalyseur présente dans le réacteur à la masse d'hydrocarbures pourra, en particulier, être avantageusement supérieur à 5 et, de préférence, compris entre 7 et 15.

Le catalyseur neuf utilisé pourra, par exemple, comprendre une quantité limitée d'alumine(s), ne dépassant pas 30 % en poids, au moins une zéolithe, en une quantité représentant de 15 à 40 % en poids, le complément à 100 % pouvant être constitué de kaolin, d'une argile basique ou faiblement acide, telle que la sépiolite et la vermiculite, d'un liant à base de silice et éventuellement d'un piège à métaux tel que par exemple un oxyde métallique.

Une forme de mise en oeuvre de l'invention va être décrite ci-après, en référence à la figure unique du dessin annexé, qui est un schéma de l'appareillage utilisé.

Le dispositif représenté comprend un réacteur tubulaire 1 à flux descendant, ou "downer", alimenté à sa partie supérieure, à partir d'une enceinte 2, qui lui est concentrique, en particules de catalyseur régénéré. Une vanne 3, destinée à réguler le rapport de la masse de catalyseur à la masse de charge à traiter dans le réacteur, est interposée entre le réacteur 1 et l'enceinte 2. Au-dessus de cette vanne débouche une ligne 4, équipée d'une vanne 5, d'alimentation du réacteur 1 en la charge d'hydrocarbures à traiter, préchauffée de façon connue en soi. Cette charge est pulvérisée en fines gouttelettes par des injecteurs dans la partie supérieure du réacteur 1, en direction du fond de celui-ci, pour venir se mélanger aux particules de catalyseur, au contact desquelles se produit la réaction de craquage. Comme on le verra ci-après, ces particules ont été portées à une température appropriée au craquage par l'opération de régénération du catalyseur usé. Les particules de catalyseur et la charge à traiter s'écoulent donc de haut en bas, à co-courant, dans le réacteur 1.

A la base de celui-ci, les particules de catalyseur usé se déversent dans une enceinte de strippage 6, munie à sa base d'un diffuseur 7, alimenté en vapeur d'eau par une ligne 8.

Egalement à la base du réacteur 1, au-dessus de l'enceinte 6, débouche une ligne 9, par laquelle les produits du craquage et les hydrocarbures provenant du strippage sont évacués vers une colonne de séparation 10. Avant de parvenir à cette colonne 10, les gaz évacués par la ligne 9 peuvent éventuellement être trempés par un hydrocarbure ou de la vapeur d'eau, introduit par la ligne 11 dans la ligne 9.

Les particules de catalyseur strippé sont évacuées par gravité de l'enceinte 6, par un conduit incliné 22, vers une colonne ascendante 12, dans laquelle ils sont acheminés vers le haut, vers un régénérateur 13, à l'aide d'un gaz vecteur, diffusé en 14 à la base de la colonne 12, à partir de la ligne 15.

La colonne 12 débouche dans le régénérateur 13 au-dessous d'un séparateur balistique 16, qui assure la séparation des particules de catalyseur et du gaz vecteur. Les particules de catalyseur sont alors régénérées, de façon connue en soi, dans le régénérateur, par combustion du coke qui s'est déposé à leur surface et des hydrocarbures restants, à l'aide d'un courant d'air ou d'oxygène amené par la ligne 17 au diffuseur 18.

Les particules de catalyseur régénéré sont évacuées par gravité par le conduit 19 en direction de l'enceinte 2, sans pertes thermiques.

A la partie supérieure du régénérateur 13, les gaz provenant de la combustion sont évacués vers des cyclones 23, qui séparent les fines , recyclées par le conduit 20 vers le régénérateur, et les gaz, évacués par la ligne 21.

De nombreuses variantes d'un tel dispositif peuvent naturellement être conçues par l'homme de l'art pour la mise en oeuvre du procédé de l'invention.

Les exemples qui suivent, qui n'ont pas de caractère limitatif, illustrent cette mise en oeuvre.

### Exemple 1

Trois essais de craquage catalytique ont été réalisés à partir de deux charges d'hydrocarbures décrites ci-après.

| Nature de la charge traitée | A (faiblement azotée) | B (très azotée) |
|---|---|---|
| - densité (°API) | 17,7 | 18,5 |
| - soufre (% en poids) | 2,42 | 0,9 |
| - hydrogène(% en poids) | 11,6 | 11,95 |
| - carbone Conradson (% en poids) | 1,92 | 1,08 |
| - azote basique(ppm) | 350 | 1015 |
| - PT 50% TBP (°C) | 470 | 475 |
| - vanadium (ppm) | 1,5 | 1,0 |
| - nickel (ppm) | 1,1 | 1,9 |

Au cours de ces trois essais, la charge A a été craquée selon le procédé de craquage traditionnel en mode ascendant (Essai 1). La charge B a été traitée à la fois selon le procédé de craquage traditionnel (Essai 2) et selon le procédé selon l'invention (Essai 3). Le catalyseur de craquage dans les essais 1 et 2 est le même et classique. C'est un catalyseur acide tel que l'on peut s'en procurer chez les fabricants GRACE DANISON, AKZO, ENGELHARD, choisi dans la famille des produits désignés par les appellations commerciales SPECTRA, RESOC, OCTACAT, RESIDCAT, ORION, XP (GRACE), ADVANCE, OCTAVISION, VISION (AKZO) PRECISION, DIMENSION (ENGELHARD), qui ont en commun d'avoir une capacité d'adsorption de pyridine à l'état d'équilibre supérieure à 250 micromoles/g à 150°C, sous une pression de 5 mbars. Dans l'essai 3, le catalyseur utilisé est celui décrit selon l'invention.

Les conditions opératoires ont été les suivantes :

| Essai | 1 | 2 | 3 |
|---|---|---|---|
| Température d'injection du catalyseur (°C) | 750 | 748 | 733 |
| Température d'injection de la charge (°C) | 233 | 250 | 250 |
| Température de sortie du réacteur (°C) | 520 | 530 | 540 |
| Rapport C/O | 4,9 | 5,4 | 7,8 |

Les résultats rassemblés ci-après montrent l'effet nocif de l'azote basique sur la conversion (Essai 2 comparé à Essai 1) et que le dispositif selon l'invention permet, à partir d'une charge fortement azotée (contenant 1015 ppm poids d'azote basique), d'obtenir une meilleure conversion de la charge en gaz de pétrole liquéfié, c'est-à-dire la coupe (C3 + C4) plus essence plus diluant léger, ainsi qu'une appréciable réduction du dépôt de coke sur le catalyseur ("delta coke"), avec par conséquent, une meilleure stabilité du catalyseur et une diminution en appoint de catalyseur frais (Essai 3 comparé à 2).

| Essai | 1 | 2 | 3 |
|---|---|---|---|
| Gaz secs (% en poids) | 4,1 | 4,0 | 4,0 |
| Coupe C3 + C4 (% en poids) | 13,4 | 10,0 | 12,1 |
| Essence (% en poids) | 41,4 | 38,1 | 41,2 |
| Diluant léger (% en poids) | 18,9 | 19,1 | 18,7 |
| Diluant lourd (% en poids) | 17,3 | 23,7 | 17,4 |
| Coke (% en poids) | 4,9 | 5,1 | 6,6 |
| Conversion 220°C (% en poids) | 63,8 | 57,2 | 63,9 |
| Conversion 350°C (% en poids) (C3+C4+Essence+diluant léger) | 73,7 | 67,2 | 72,0 |
| Delta coke (% en poids) | 1,00 | 0,94 | 0,84 |

### Exemple 2

Trois essais de craquage catalytique ont été réalisés sur la charge azotée B décrite précédemment et selon le procédé "Downer" tel que décrit sur la figure en annexe. Au cours de ces essais, les caractéristiques du catalyseur selon l'invention ont été les suivantes :

| Essai | 1 | 2 | 3 |
|---|---|---|---|
| Catalyseur | A | B | C |
| Quantité de pyridine adsorbée à 150°C (micromole/g) | 550 | 200 | 45 |
| Rétention de pyridine après chauffage à 350°C sous vide (%) | 40 | 20 | 10 |

Les conditions opératoires ont été les suivantes :

| | | | |
|---|---|---|---|
| Température d'injection du catalyseur (°C) | 737 | 733 | 720 |
| Température d'injection de la charge (°C) | 250 | 250 | 250 |
| Température sortie réacteur (°C) | 530 | 540 | 550 |
| Rapport C/O | 6,2 | 7,8 | 11,5 |

Les résultats rassemblés ci-après montrent tout l'intérêt de diminuer l'acidité du catalyseur de craquage pour maximiser la conversion de la charge azotée en opérant conformément à l'invention.

| Essai | 4 | 5 | 6 |
|---|---|---|---|
| Gaz secs (% en poids) | 3,8 | 4,0 | 4,2 |
| Coupe C3 + C4 (% en poids) | 10,8 | 12,1 | 14,3 |
| Essence (% en poids) | 39,1 | 41,2 | 43,8 |
| Diluant léger (% en poids) | 20,7 | 18,7 | 17,4 |
| Diluant lourd (% en poids) | 20,0 | 17,4 | 11,8 |
| Coke (% en poids) | 5,6 | 6,6 | 8,5 |
| Conversion 220°C (% en poids) | 59,3 | 63,9 | 70,8 |
| Conversion 350°C (C3+C4+essence+diluant léger) | 70,6 | 72,0 | 75,5 |
| Delta coke (% en poids) | 0,90 | 0,84 | 0,74 |

## Revendications

1. Procédé de craquage catalytique en lit fluidisé d'une charge d'hydrocarbures, notamment d'une charge à forte teneur en composés azotés basiques, dans une zone réactionnelle tubulaire, ce procédé comprenant une étape d'alimentation en particules de catalyseur, au moins en partie régénéré, de la partie supérieure de la zone réactionnelle,une étape d'introduction et de pulvérisation de la charge à traiter dans la partie supérieure de la zone réactionnelle, au-dessous de la zone d'alimentation en catalyseur, une étape de circulation à co-courant et en contact mutuel, dans la zone réactionnelle, du catalyseur et de la charge à traiter, dans des conditions propres à permettre le craquage de la charge, une étape de séparation, à la partie inférieure de la zone réactionnelle, du catalyseur désactivé et des produits de la réaction de craquage, une étape de strippage du catalyseur désactivé, une étape de régénération d'une partie au moins du catalyseur désactivé strippé, dans une zone de régénération, une étape de recyclage du catalyseur régénéré à la partie supérieure de la zone réactionnelle, et une étape de transfert des produits de craquage de la charge hydrocarbonée vers une zone de séparation de ces produits,
ce procédé étant caractérisé en ce que la charge et le catalyseur circulent de haut en bas et à co-courant dans la zone tubulaire et en ce que l'on utilise un catalyseur qui, à l'état d'équilibre , à 150 °C, sous une pression de 5 mbars, adsorbe une quantité de pyridine inférieure à 250 micromoles/g et, de préférence, inférieure à 50 micromoles/g, et dont la rétention de pyridine, après chauffage à 350°C sous vide, n'excède pas 20 %, et de préférence 10 %, de la quantité adsorbée à 150°C.

2. Procédé selon la revendication 1, caractérisé en ce que le rapport de la masse du catalyseur à la masse de la charge d'hydrocarbures est supérieur à 5 et, de préférence, compris entre 7 et 15.

3. Procédé selon l'une des revendications 1 et 2, caractérisé en ce que, à la sortie de la zone réactionnelle, la vitesse de déplacement des particules de catalyseur est sensiblement égale à celle des gaz.

4. Procédé selon l'une des revendications 1 à 3, caractérisé en ce que, à la sortie de la zone réactionnelle, la vitesse de déplacement des particules de catalyseur est de l'ordre de 25 m/s.

5. Procédé selon l'une des revendications 1 à 4, caractérisé en ce que le catalyseur comprend, en % en poids, au plus 30 % d'alumine, entre 15 et 40 % d'au moins une zéolithe, le complément à 100 % étant constitué au moins partiellement d'un diluant choisi dans le groupe constitué par le kaolin, les argiles basiques ou faiblement acides, telles que la sépiolite et la vermiculite, d'un liant à base de silice, et éventuellement d'un piège à métaux.

## Patentansprüche

1. Verfahren zum katalytischen Kracken einer Charge aus Kohlenwasserstoffen und insbesondere einer Charge mit einem hohen Gehalt an basischen Stickstoffverbindungen mittels Wirbelschicht in einer rohrfömigen Reaktionszone, wobei das Verfahren eine Stufe zur Beschickung von zumindest teilweise regenerierten Katalysatorpartikeln aus dem oberen Teil der Reaktionszone, eine Stufe zur Einführung und Zerstäubung der zu behandelnden Charge im oberen Teil der Reaktionszone unterhalb der Katalysatorbeschickungszone, eine Stufe zur Umwälzung des Katalysators und der zu behandelnden Charge als Mischstrom und unter gegenseitigem Kontakt in der Reaktionszone unter geeigneten Bedingungen, die ein Kracken der Charge gestatten, eine Stufe zur Trennung des deaktivierten Katalysators und der aus der Krackreaktion stammenden Produkte im unteren Teil der Reaktionszone, eine Stufe zum Strippen des deaktivierten Katalysators, eine Stufe der Regenerierung zumindest eines Teils des gestrippten deaktivierten Katalysators in einer Regenerationszone, eine Stufe zur Wiedereinführung des regenerierten Katalysators in den oberen Teil der Reaktionszone und eine Stufe zur Übertragung der aus der kohlenwasserstoffhaltigen Charge stammenden Krackprodukte in eine Zone zur Trennung dieser Produkte umfaßt, und wobei das Verfahren dadurch gekennzeichnet ist, daß die Charge und der Katalysator von oben nach unten und als Mischstrom in der rohrförmigen Zone umgewälzt werden und daß ein Katalysator zur Verwendung kommt, der im Gleichgewichtszustand bei einer Temperatur von 150°C unter einem Druck von 5 mbar eine Pyridinmenge von weniger als 250 Mikromol/g und bevorzugt von weniger als 50 Mikromol/g adsorbiert und dessen Pyridinretentionsvermögen nach Erhitzung auf 350°C unter Vakuum nicht über 20 % und möglichst nicht über 10 % der bei 150°C absorbierten Menge hinausgeht.

2. Verfahren nach Anspruch 1, dadurch gekennzeichnet, daß das Verhältnis von Katalysatormenge zu Kohlenwasserstoffchargenmenge über 5 und möglichst zwischen 7 und 15 liegt.

3. Verfahren nach einem der Ansprüche 1 und 2, dadurch gekennzeichnet, daß am Austritt aus der Reaktionszone die Strömungsgeschwindigkeit der Katalysatorpartikel weitgehend der der Gase entspricht.

4. Verfahren nach irgendeinem der Ansprüche 1 bis 3, dadurch gekennzeichnet, daß am Austritt aus der Reaktionszone die Strömungsgeschwindigkeit der Katalysatorpartikel in der Größenordnung von 25 m/Sekunde liegt.

5. Verfahren nach irgendeinem der Ansprüche 1 bis 4, dadurch gekennzeichnet, daß der Katalysator in Gewichtsprozent zu mehr als 30 % Aluminiumoxid, zu mindestens zwischen 15 % und 40 % eines Zeoliths und der Rest bis auf 100 % mindestens teilweise aus einem Verdünnungsmittel aus der Kaolin, basische oder leicht saure Töpfererden wie zum Beispiel Sepiolith und Vermiculit umfassenden Gruppe, einem Bindemittel auf Siliziumoxidbasis und ggf. aus einem Metallabscheider besteht.

## Claims

1. A process for the fluid catalytic cracking of a hydrocarbon charge, in particular a charge with a high content of basic nitrogen compounds, in a tubular reaction zone, said process comprising a stage for feeding at least partly regenerated catalyst particles to the upper portion of the reaction zone, a stage for introducing and atomising the charge to be treated into the upper portion of the reaction zone below the catalyst feed zone, a stage for co-current circulation and mutual contact of the catalyst and the charge to be treated in the reaction zone, under conditions suitable for allowing the cracking of the charge, a stage for separating the spent catalyst and the products of the cracking reaction in the lower portion of the reaction zone, a stage for stripping the spent catalyst, a stage for regenerating at least one portion of the stripped spent catalyst in a regeneration zone, a stage for recycling the regenerated catalyst in the upper portion of the reaction zone, and a stage for transferring the products of the cracking of the hydrocarbon charge to a zone for separation of these products,
said process being characterised in that the charge and the catalyst circulate from the top downwards and co-concurrently into the tubular zone, and in that a catalyst is used which, in a state of equilibrium, at 150°C and at a pressure of 5 mbar, adsorbs a quantity of pyridine which is lower than 250 micromoles/g, preferably lower than 50 micromoles/g, and the pyridine retention after heating to 350°C under vacuum does not exceed 20 %, preferably 10 %, of the quantity adsorbed at 150°C.

2. A process according to claim 1, characterised in that the ratio of the mass of the catalyst to the mass of the hydrocarbon charge is higher than 5 and, preferably, between 7 and 15.

3. A process according to claim 1 or claim 2, characterised in that at the outlet from the reaction zone the speed of movement of the catalyst particles is substantially equal to that of the gases.

4. A process according to any one of claims 1 to 3, characterised in that at the outlet from the reaction zone the speed of movement of the catalyst particles is of the order of 25 m/s.

5. A process according to any one of claims 1 to 4, characterised in that the catalyst comprises, in % by weight, at least 30 % of alumina, between 15 and 40 % of at least one zeolite, the remainder to make up 100 % being composed at least partly of a diluent chosen from the group comprising kaolin, basic or weakly acid clays, such as sepiolite and vermiculite, a silica-based binder and, optionally, a metal trap.
